# EUROPÄISCHE PATENTSCHRIFT

(11) **EP 1 739 250 B1**
(45) Veröffentlichungstag und Bekanntmachung des Hinweises auf die Patenterteilung: **02.01.2013**
(21) Anmeldenummer: 06004795.8
(22) Anmeldetag: 09.03.2006
(51) Int. Cl.: E04F 13/07, E04F 13/08, E04F 13/12, E02D 29/02

(54) **Aufhängevorrichtung für eine Fassadenverkleidung mit Drahtgitterkörben**
Support for hanging a façade covering with metal wire basket
Support permettant de suspendre un revêtement de façade avec paniers en fils metalliques

(30) Priorität: 01.07.2005 DE 202005010395 U
(43) Veröffentlichungstag der Anmeldung: 03.01.2007
(73) Patentinhaber: Rothfuss, Thomas, 71735 Eberdingen (DE)
(72) Erfinder: Beckert, Manfred, 75417 Mühlacker (DE)
(74) Vertreter: Jackisch-Kohl, Anna-Katharina

(56) Entgegenhaltungen:
- EP-A- 1 233 118
- EP-A- 1 426 521
- DE-A1- 1 784 109
- DE-C1- 10 041 775
- DE-U1- 20 200 530

## Beschreibung

Die Erfindung betrifft eine Aufhängevorrichtung für eine Fassadenverkleidung mit Drahtgitterkörben nach dem Oberbegriff des Anspruches 1.

Es sind Aufhängevorrichtungen bekannt (EP-A-1 426 521), die Einhängeschienen aufweisen, die horizontal an der Fassade befestigt und in die Drahtgitterkörbe eingehängt werden. Sie sind mit Steinen, gegebenenfalls gemischt mit Bepflanzung, gefüllt. Da die Einhängeschienen an der Fassade befestigt sind, lässt sich eine Wärmedämmung/isolierung an der Außenseite der Fassade nur noch schwierig anbringen.

Der Erfindung liegt die Aufgabe zugrunde, die gattungsgemäße Aufhängevorrichtung so auszubilden, dass eine Wärmedämmung/isolierung problemlos an der Außenseite der Fassade vorgesehen werden kann, ohne dass dadurch die Montage der Fassadenverkleidung erschwert wird.

Diese Aufgabe wird bei der gattungsgemäßen Aufhängevorrichtung erfindungsgemäß mit den kennzeichnenden Merkmalen des Anspruches 1 gelöst.

Bei der erfindungsgemäßen Aufhängevorrichtung werden die Einhängeschienen nicht mehr unmittelbar an der Fassade befestigt, sondern an den aufrecht verlaufenden Trägern. Dadurch können die Einhängeschienen mit Abstand zur Außenseite der Fassade montiert werden, so dass der Zwischenraum zwischen der Einhängeschiene und der Fassade problemlos mit einer Wärmedämmung/isolierung versehen werden kann. Die Einhängeschienen lassen sich an den aufrecht verlaufenden Trägern einfach befestigen. Da sich die Einhängeschienen zwischen den Trägern erstrecken, ist eine ausreichende Stabilität der Einhängeschienen gewährleistet, so dass auch mit schwerem Material gefüllte Drahtkörbe zuverlässig gehalten werden. Der abgewinkelte Längsrand, der einen Versteifungsrand der Einhängeschiene bildet, trägt zur Stabilität der Einhängeschienen bei, so dass diese hohe Lasten aufnehmen können, ohne dass sie sich horizontal und/oder vertikal verformen. Durch das Kupplungsstück, das fluchtend zueinander liegende Einhängeschienen miteinander verbindet und zwischen benachbarten Trägern liegt, wird erreicht, dass die Einhängeschienen gegenüber der Zugbelastung durch die eingehängten Gitterkörbe stabilisiert werden.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: im Schnitt eine erfindungsgemäße Aufhängevorrichtung, die an einer Wand befestigt ist,
- Fig. 2: die Aufhängevorrichtung gemäß Fig. 1 in vergrößerter Darstellung,
- Fig. 2a: in vergrößerter und perspektivischer Darstellung einen Träger und einen Teil einer Einhängeschiene der erfindungsgemäßen Aufhängevorrichtung,
- Fig. 3: in perspektivischer Darstellung einen Teil der Aufhängevorrichtung gemäß Fig. 1,
- Fig. 4: in einer Darstellung entsprechend Fig. 3 eine zweite Ausführungsform eines Trägers der erfindungsgemäßen Aufhängevorrichtung,
- Fig. 5: eine Einhängeschiene der erfindungsgemäßen Aufhängevorrichtung,
- Fig. 6: die Einzelheit X in Fig. 5 in vergrößerter Darstellung,
- Fig. 7: eine Seitenansicht der Einhängeschiene gemäß Fig. 5,
- Fig. 8: in Ansicht die Verbindung zweier benachbarter Einhängeschienen der erfindungsgemäßen Aufhängevorrichtung,

- Fig. 9: in einer Darstellung entsprechend Fig. 8 eine weitere Ausführungsform der Verbindung benachbarter Einhängeschienen,
- Fig. 10: in einer Darstellung entsprechend Fig. 8 eine weitere Ausführungsform der Verbindung benachbarter Einhängeschienen,
- Fig. 11: eine Draufsicht auf die Einhängeschiene gemäß Fig. 10,
- Fig. 12: einen Teil einer weiteren Ausführungsform einer erfindungsgemäßen Aufhängevorrichtung in Ansicht,
- Fig. 13: in Vorderansicht übereinander angeordnete und in Trägern eingehängte Einhängeschienen der erfindungsgemäßen Aufhängevorrichtung,
- Fig. 14: eine Draufsicht auf die Aufhängevorrichtung gemäß Fig. 13,
- Fig. 15: einen Schnitt durch eine weitere Ausführungsform einer erfindungsgemäßen Aufhängevorrichtung,
- Fig. 16: in perspektivischer Darstellung einen Teil einer weiteren Ausführungsform einer erfindungsgemäßen Aufhängevorrichtung, deren Träger auf dem Untergrund aufstehen,
- Fig. 17: in einer Darstellung entsprechend Fig. 16 eine weitere Ausführungsform der erfindungsgemäßen Aufhängevorrichtung,
- Fig. 18: in Seitenansicht eine weitere Ausführungsform eines Trägers, in den eine Einhängeschiene eingehängt ist,
- Fig. 19: in Seitenansicht den Träger gemäß Fig. 18,

- Fig. 20: eine Vorderansicht des Trägers gemäß Fig. 18,
- Fig. 21: eine Draufsicht auf den Träger gemäß Fig. 18.

Mit der im folgenden beschriebenen Aufhängevorrichtung werden Gitterkörbe, die mit Steinen und dergleichen gefüllt sind, zur Bildung einer Fassadenverkleidung mit Abstand zur Wand aufgehängt. Die Aufhängevorrichtung ist hierbei so ausgebildet, daß zwischen den Gitterkörben und der Außenwand beispielsweise noch eine Außenisolation angebracht wird. Die Aufhängevorrichtung ist so ausgebildet, daß sie die großen Lasten der gefüllten Gitterkörbe statisch aufnehmen bzw. übertragen kann, ohne daß unerwünschte Verformungen auftreten.

Die Aufhängevorrichtung gemäß den Figuren 1, 2 und 2a ist an einer aufrecht stehenden Gebäudewand 1 befestigt. Die Aufhängevorrichtung weist mit Abstand zueinander angeordnete und parallel zueinander verlaufende aufrechte Träger 2 auf, an denen mit Abstand übereinander Einhängeschienen 3 befestigt sind. An ihnen werden die (nicht dargestellten) Gitterkörbe befestigt, die beispielsweise mit Steinen gefüllt sind und als Fassadenverkleidung eingesetzt werden. Die vertikal angeordneten Träger 2 sind an der Gebäudewand 1 befestigt, so daß die Lasten über die Träger 2 in die Gebäudewand 1 abgeleitet werden. Da die Last der in die Einhängeschienen 3 eingehängten Gitterkörbe von der Gebäudewand 1 aufgenommen wird, kann die Aufhängevorrichtung statisch vorbestimmt werden. Mit dieser Aufhängevorrichtung können nahezu beliebige Gebäudewandhöhen ohne System-änderungen verwirklicht werden. Die Aufhängevorrichtung benötigt nur einen minimalen Wandabstand. Im Bereich zwischen der Gebäudewand 1 und den Einhängeschienen 3 liegt eine Wandisolierung 4, die in bekannter Weise an der Außenseite der Gebäudewand 1 befestigt wird und sich zwischen den vertikalen Trägern 2 erstreckt. Die Einhängeschienen 3 haben geringen Abstand von der Wandisolierung 4. Die Tiefe der Träger 2 bestimmt die Dicke der Wandisolierung 4. Je nach gefordertem Isolationsgrad können die Träger 2 unterschiedliche Tiefe haben.

Die Träger 2 sind an der Gebäudewand 1 vorteilhaft in einheitlichem Rastermaß befestigt. Je nach dem Einbauverhältnissen ist es selbstverständlich möglich, den Abstand zwischen den Trägern 2 auch zu variieren. Die Träger 2 bestehen vorteilhaft aus Stahlprofilteilen. Im Ausführungsbeispiel haben die Träger 2 Z-Profil. Mit dem einen Schenkel 5 (Fig. 2a) werden die Träger 2 an der Gebäudewand 1 befestigt. Am anderen Schenkel 6 werden die Einhängeschienen 3 eingehängt. Der die beiden Schenkel 5,6 verbindende und senkrecht zu ihnen verlaufende Steg 7 durchsetzt die Wandisolierung 4 und liegt senkrecht zur Gebäudewand 1.

Die Träger 2 können beispielhaft auch aus U- oder Doppel-T- Profilteilen bestehen. Der wandseitige Schenkel 5 weist über seine Höhe verteilt angeordnete Befestigungsöffnungen 8 auf, die vorteilhaft als Langlöcher ausgebildet sind. Dadurch ist es möglich, die Träger 2 bei der Befestigung auch gleichzeitig in Höhenrichtung zu justieren. Durch die Befestigungsöffnungen 8 ragen die Befestigungsteile 9 (Fig. 2), die beispielsweise Verankerungsschrauben oder- bolzen sind, die in der Gebäudewand 1 verankert werden.

Der außen liegende Schenkel 6 der Träger 2 weist mit Abstand übereinander angeordnete Befestigungsöffnungen 10 (Fig. 2a) auf, in die die Einhängeschienen 3 eingehängt werden. Die Befestigungsöffnungen 10 haben rechteckigen Querschnitt. Die Befestigungsöffnungen 10 sind vorteilhaft in gleichem Abstand übereinander vorgesehen.

Die Einhängeschiene 3 ist vorteilhaft aus einem Stahlprofilteil gebildet . Die beiden Längsränder der Einhängeschiene 3 sind jeweils gefalzt. Der in der Einbaulage untere Falz 11 (Fig. 2a) bildet einen Einhängefalz, in den die Gitterkörbe eingehängt werden. Dieser untere Falz 11 ist schräg nach außen gerichtet. Der in der Einbaulage obere Falz 12 liegt senkrecht zu dem die beiden Falze 11, 12 verbindenden Steg 13, mit dem die Einhängeschiene 3 am Steg 6 des Trägers 2 anliegt. Im Steg 13 der Einhängeschiene 3 ist eine Zunge 14 teilweise ausgestanzt und herausgebogen. Sie bildet den Einhängeteil, mit dem die Einhängeschiene 3 in die Befestigungsöffnungen 10 des Trägers 2 eingehängt wird. Die quer zu den Falzen 11, 12 gemessenen Länge der Zungen 14 ist so auf die Befestigungsöffnungen 10 abgestimmt, daß die Einhängeschiene 3 zunächst senkrecht zum Schenkel 6 des Trägers 2 so bewegt wird, daß die Zunge 14 durch die Befestigungsöffnungen 10 ragen. Anschließend wird die Einhängeschiene 3 abgesenkt, so daß die Zunge 14 den unteren Rand 15 der Befestigungsöffnung 10 hintergreift. Die beiden Bewegungsrichtungen bei der Montage der Einhängeschiene 3 sind in Fig. 2a durch Pfeile gekennzeichnet. Mit den teilweise herausgebogenen Zungen 14, die über die Länge der Einhängeschiene 3 entsprechend dem Abstand der Träger 2 voneinander vorgesehen sind, lassen sich die Einhängeschienen 3 problemlos an den an der Gebäudewand 1 montierten Trägern 2 befestigen. Da in den unteren schräg nach außen gerichteten Falz 11 der Einhängeschienen 3 die Gitterkörbe eingehängt werden, werden die Einhängeschienen 3 nach unten belastet, so daß ein unbeabsichtigtes Aushängen der Einhängeschienen 3 aus den Trägern 2 zuverlässig vermieden ist.

Der in der Einbaulage obere Falz 12 der Einhängeschienen 3 führt zu einer hohen Versteifung der Einhängeschiene, so daß sie hohe Lasten aufnehmen kann, ohne daß sie sich horizontal und/oder vertikal verformt.

Bei der beschriebenen Ausführungsform können die Einhängeschienen 3 einfach und dennoch sicher montiert und bei Bedarf ohne weiteres demontiert werden. Es ist aber auch möglich, die Einhängeschienen 3 am Schenkel 6 der Träger 2 zu verschrauben. Der Trägerschenkel 6 weist in diesem Falle keine Einhängeöffnungen, sondern Bohrungen 16 auf (Fig. 3). Dementsprechend sind auch die Einhängeschienen 3 anstelle der Zungen 14 mit Bohrungen versehen. Die Einhängeschienen werden bei dieser Ausführungsform an den Trägern 2 angeschraubt.

Die Wandisolierung 4 kann aus üblichen Materialien bestehen, beispielsweise aus Kunststoffplatten. Wie beispielsweise aus den Fig. 3 und 4 hervorgeht, erstreckt sich die Wandisolierung 4 bis zu den Stegen 7 der Träger 2. Wie aus den Fig. 3 und 4 weiter hervorgeht, können die Träger 2 unter Zwischenlage von Kunststoffteilen 17 an der Gebäudewand 1 befestigt werden. Die Wandisolierung 4 erstreckt sich in diesem Falle über den wandseitigen Schenkel 5 des Trägers 2 hinaus bis zur Gebäudewand 1. Der äußere Schenkel 6 des Trägers 2 liegt mit geringem Abstand vor der Außenseite der Wandisolierung 4. Die Kunststoffteile 17 bilden eine Isolierung für die Träger 2. Es reicht aus, wenn diese Kunststoffteile 17 in Höhe der Befestigungsöffnungen 8 im Trägerschenkel 5 vorgesehen sind. Die Kunststoffteile 17 werden dann von den Befestigungsteilen 9 durchsetzt und damit gleichzeitig gehalten.

Wie aus den Fig. 5 bis 7 hervorgeht, ist das freie Ende der Zungen 14 geringfügig nach außen gebogen, wodurch das Einhängen der Schienen 3 in die Befestigungsöffnungen 10 der Trägerschenkel 6 erleichtert wird.

Je nach Länge der Gebäudewand 1 werden nebeneinander eine, zwei oder mehr Einhängeschienen 3 vorgesehen. Wie beispielhaft die Fig. 13 und 14 zeigen, erstrecken sich die Einhängeschienen beispielsweise über den Abstand von mehr als drei Trägern 2. Zwischen benachbarten Trägern 2 werden die nebeneinander und fluchtend zueinander liegenden Einhängeschienen 3 durch Kupplungsstücke 18 miteinander verbunden. Vorteilhaft liegen diese Kupplungsstücke mittig zwischen benachbarten Trägern 2. Auf diese Weise werden die über die jeweiligen Träger 2 kragenden Enden der Einhängeschienen 3 gegenüber der Zugbelastung durch die eingehängten Gitterkörbe stabilisiert. Ohne diese Kupplungsstücke 18 würden die in die Einhängeschienen 3 eingehängten Gitterkörbe die überstehenden Enden horizontal nach vorn verbiegen. Da die Verbindung benachbarter Einhängeschienen 3 etwa mittig zwischen benachbarten Trägern 2 erfolgt (halbes Rastermaß), kann die freie Länge der überstehen Enden der Einhängeschienen 3 auf dieses halbe Rastermaß vergrößert werden, ohne daß die Gefahr besteht, daß sich die Einhängeschienen 3 unter der Last der eingehängten Gitterkörbe von der Gebäudewand 1 weg nach außen unzulässig verformen. Diese Ausbildung hat den Vorteil, daß das Rastermaß der Träger 2 und damit auch das Rastermaß für die Wandisolierung 4 einheitlich gehalten werden kann. Auch ist es dadurch möglich, in Abstand zwischen benachbarten Trägern 2 groß zu halten, so daß die Aufhängevorrichtung mit einer geringen Zahl von Trägern 2 auskommt. Dies führt zu einer erheblichen Materialeinsparung und senkt den Planungs- und Montageaufwand deutlich.

Die Fig. 8 bis 11 zeigen verschiedene Möglichkeiten der Ausgestaltung der Kupplungsstücke 18. Bei der Ausführungsform gemäß Fig. 8 wird das Kupplungsstück 18 durch ein U-Stück gebildet, das auf den oberen Rand 19 der Stege 7 der benachbarten Einhängeschienen 3 gesteckt wird. Im Bereich des Kupplungsstückes 18 ist der obere Falz 12 ausgespart. Dadurch läßt sich das Kupplungsstück 18 einfach auf die Stege 7 der benachbarten Einhängeschienen 3 stecken. Gleichzeitig wird das Kupplungsstück 18 durch die oberen Falze 12 der benachbarten Einhängeschienen 3 gegen Verschieben gesichert. Das Kupplungsstück 18 ist so ausgebildet, daß es mit seinen Schenkeln 20, 21 an der Innen- und der Außenseite des Steges 7 der Einhängeschienen 3 anliegt. Im dargestellten Ausführungsbeispiel erstrecken sich die Schenkel 20, 21 des Kupplungsstückes 18 etwa über die halbe Höhe des Schenkels 7 der Einhängeschienen 3. Dadurch ist gewährleistet, daß im Verbindungsbereich die beiden Einhängeschienen 3 eine hohe Steifigkeit haben. Die Kupplungsstücke 18 lassen sich infolge der beschriebenen Ausbildung sehr einfach durch einen Steckvorgang montieren.

Beim Ausführungsbeispiel gemäß Fig. 9 sind die Kupplungsstücke 18 so ausgebildet, daß sie die Einhängeschienen 3 an ihrer der Gebäudewand 1 bzw. der Wandisolierung 4 zugewandten Seite übergreifen. Die Kupplungsstücke 18 haben somit im wesentlichen die gleiche Querschnittsform wie die Einhängeschienen 3. Dementsprechend hat das Kupplungsstück 18 einen ebenen Steg 22, der zwei Schenkel 23 und 24 miteinander verbindet. Der in der Einbaulage obere Schenkel 23 hat eine abgewinkeltes freies Ende 25, mit dem das Kupplungsstück 18 den oberen Falz 12 der Einhängeschiene 3 übergreift. Der in der Einbaulage untere Schenkel 24 ist entsprechend dem unteren Falz 11 der Einhängeschiene 3 geformt, jedoch kürzer als dieser. Wie sich aus Fig. 9 ergibt, liegt das Kupplungsstück 18 mit seinem Steg 22 und den Schenkeln 23, 24 am Steg 13 sowie den Falzen 11, 12 der Einhängeschiene 3 flächig an. Mit dem Kupplungsstück 18 werden die über die Träger 2 ragenden Enden der benachbarten Einhängeschienen 3 mit- einander verbunden, um die hohe Steifigkeit zu erreichen.

Bei der Ausführungsform nach den Fig. 10 und 11 ist das Kupplungsstück 18 ein Flachteil, das an die der Gebäudewand 1 zugewandte Außenseite des Steges 13 der Einhängeschienen 3 angeschraubt wird. Die überkragenden Enden der benachbarten Einhängeschienen 3 sind mit Langlöchern 26 versehen, die sich in Längsrichtung der Einhängeschienen 3 erstrecken und mit denen eine einfache Befestigung des Kupplungsstückes 18 an den überkragenden Enden der Einhängeschienen 3 möglich ist. Das Kupplungsstück 18 ist mit Gewindebohrungen 27 versehen, in die die Befestigungsschrauben 28 geschraubt werden.

Innerhalb der kompletten Aufhängevorrichtung werden vorteilhaft gleiche Kupplungsstücke 18 verwendet. Es ist aber ohne weiteres möglich, innerhalb der Aufhängevorrichtung unterschiedliche Kupplungsstücke einzusetzen.

Fig. 12 zeigt beispielhaft die Träger 2, die in einem Rastermaß R von 1000 mm angeordnet sind. Die überstehenden Enden der Einhängeschiene 3 sind geringfügig kürzer als das halbe Rastermaß, so daß die benachbarten Enden benachbarter Einhängeschienen 3 geringen Abstand voneinander haben. Durch das (nicht dargestellte) Kupplungsstück 18 wird dieser Abstand zwischen benachbarten Einhängeschienen 3 überbrückt.

Die Fig. 15 bis 17 zeigen eine Aufhängevorrichtung, bei der die Träger 2 auf dem Untergrund aufstehen. Die Last wird darum in den Untergrund eingeleitet. Die Verankerung der Träger 2 in der Gebäudewand 1 dient in diesem Fall lediglich als Kippsicherung. Die Träger 2 sind gleich ausgebildet wie bei den vorigen Ausführungsformen. Auf die Außenseite der Gebäudewand 1 ist die Isolierung 4 unmittelbar aufgebracht. Um die Träger 2 an der Gebäudewand 1 befestigen zu können, ist die Isolierung 4 an den Befestigungsstellen unterbrochen. Die Träger 2 liegen mit ihrem wandseitigen Schenkel 5 an der Außenseite der Isolierung 4 an. In Höhe der Befestigungsöffnungen 8 schließt an die Rückseite des Trägerschenkels 5 jeweils eine Distanzhülse 29 an, die von einem Befestigungsanker 30 durchsetzt ist. Mit den Befestigungsankern 30 werden die Träger 2 an der Gebäudewand 1 befestigt. Die Distanzhülsen 29 stellen eine biegesteife Verbindung der Profilträger 2 mit der Gebäudewand 1 her. Da die Isolierung 4 nur im Bereich der Distanzhülsen 29 unterbrochen ist, ergibt sich eine optimale Wärmedämmung.

Die Befestigung der Einhängeschienen 3 an den Trägern 2 erfolgt im übrigen in gleicher Weise, wie anhand der vorigen Ausführungsbeispiele beschrieben worden ist.

Bei der Ausführungsform nach Fig. 16 sind in den Trägerschenkeln 6 die Bohrungen 16 vorgesehen, während bei der Ausführungsform nach Fig. 17 die Einhängeöffnungen 10 vorhanden sind, in die die Einhängeschienen 3 in der beschriebenen Weise eingehängt werden.

Die Träger 2 stehen mit einer Bodenplatte 31 auf dem Untergrund, beispielsweise einem Fundament, auf.

Die Fig. 18 bis 21 zeigen eine weitere Möglichkeit, wie die Einhängeschienen 3 an den Trägern 2 gehalten werden können. Die Zungen 14 der Einhängeschienen 3 sind am freien Ende nicht abgebogen, sondern verlaufen parallel zum Steg 13 der Einhängeschiene. Der Schenkel 6 des Trägers 2 hat die rechteckige Befestigungsöffnung 10, durch welche die Zunge 14 der Einhängeschiene 3 gesteckt wird. Mit Abstand unterhalb der Befestigungsöffnung 10 ist der Trägerschenkel 6 mit einem herausgebogenen Sicherungsteil 32 versehen, in den das freie Ende der Zunge 14 eingreift (Fig. 18). Der Sicherungsteil 32 steht über die von der Einhängeschiene 3 abgewandte Rückseite des Schenkels 6 vor und hat in Draufsicht gemäß Fig. 21 etwa Trapezform. Der mit Abstand hinter dem Schenkel 6 liegende Steg 33 des Sicherungsteiles 32 liegt parallel zum Trägerschenkel 6 und geht an beiden Rändern über divergierend zueinander verlaufende Schenkel 34, 35 in den Trägerschenkel 6 über. Der Sicherungsteil 32 kann in einfacher Weise aus dem Trägerschenkel 6 herausgebogen werden.

Die Einhängeschiene 3 wird zur Befestigung am Träger 2 zunächst so angesetzt, daß die Zunge 14 durch die Befestigungsöffnung 10 gesteckt werden kann. Anschließend wird die Einhängeschiene 3 abgesenkt, wobei das freie Ende der Zunge 14 in den Sicherungsteil 32 eingreift. Der Abstand des Steges 33 des Sicherungsteiles 32 von der Rückseite des Trägerschenkels 6 entspricht etwa der Dicke der Zunge 14. Da außerdem die Zunge 14 so weit aus dem Steg 13 der Einhängeschiene 3 herausgebogen ist, daß sie in der eingehängten Lage mit dem Steg 13 an der Außenseite des Trägerschenkels 6 anliegt, ist die Einhängeschiene 3 in montierter Lage sicher am Träger 2 gehalten. Mit dieser Ausführungsform ist es insbesondere möglich, besonders schwere Steinkörbe in die Einhängeschienen 3 einzuhängen, ohne daß die Gefahr besteht, daß die Zungen 14 unter der Last aufbiegen können.

## Patentansprüche

1. Aufhängevorrichtung für eine Fassadenverkleidung mit Drahtgitterkörben als Verkleidungselemente, wobei die Aufhängevorrichtung Einhängeschienen (3) aufweist, in welche die Drahtgitterkörbe einhängbar sind,
**dadurch gekennzeichnet, dass** die Aufhängevorrichtung Träger (2) aufweist, die aufrecht verlaufend mit der Fassade (1) verbindbar sind, wobei die Einhängeschiene (3) an den aufrecht verlaufenden Trägern (2) befestigbar ist und sich zwischen ihnen erstreckt, dass die Einhängeschiene (3) einen durch einen abgewinkelten Längsrand gebildeten Versteifungsrand (12) aufweist, dass fluchtend zueinander liegende Einhängeschienen (3) durch wenigstens ein Kupplungsstück (18) miteinander verbunden sind, und dass die Verbindung durch das Kupplungsstück (18) zwischen benachbarten Trägern (2) liegt.

2. Aufhängevorrichtung nach Anspruch 1,
**dadurch gekennzeichnet, dass** die Träger (2) an der Fassade (1) hängend befestigt sind.

3. Aufhängevorrichtung nach Anspruch 1 oder 2,
**dadurch gekennzeichnet, dass** die Träger (2) an der Fassade (1) gegen Kippen gesichert sind.

4. Aufhängevorrichtung nach einem der Ansprüche 1 bis 3,
**dadurch gekennzeichnet, dass** die Träger (2) Profilteile sind.

5. Aufhängevorrichtung nach einem der Ansprüche 1 bis 4,
**dadurch gekennzeichnet, dass** die Träger (2) wenigstens einen vorteilhaft Bohrungen (16) aufweisenden Befestigungsteil (6) für die Einhängeschiene (3) aufweisen.

6. Aufhängevorrichtung nach Anspruch 5,
**dadurch gekennzeichnet, dass** der Befestigungsteil (6) Einhängeöffnungen (10) für die Einhängeschiene (3) aufweist, die vorteilhaft Einhängeteile (14) aufweist, die aus der Einhängeschiene (3) herausgebogene Zungen sind.

7. Aufhängevorrichtung nach Anspruch 6,
**dadurch gekennzeichnet, dass** die Einhängeteile (14) den unteren Rand (15) der Einhängeöffnung (10) hintergreifen.

8. Aufhängevorrichtung nach Anspruche 6 oder 7,
**dadurch gekennzeichnet, dass** die Einhängeteile (14) mit ihrem freien Ende in einen Sicherungsteil (32) des Trägers (2) eingreifen, das vorteilhaft ein aus dem Träger (2) herausgebogener Bügel ist.

9. Aufhängevorrichtung nach einem der Ansprüche 1 bis 8,
**dadurch gekennzeichnet, dass** der Träger (2) an der Fassade (1) anliegend befestigt ist.

10. Aufhängevorrichtung nach einem der Ansprüche 1 bis 9,
**dadurch gekennzeichnet, dass** der Bereich zwischen der Einhängeschiene (3) und der Fassade (1) wenigstens teilweise mit einer Wärmedämmung/isolierung (4) ausgefüllt ist.

11. Aufhängevorrichtung nach einem der Ansprüche 1 bis 10,
**dadurch gekennzeichnet, dass** die Träger (2) unter Zwischenlage wenigstens eines Isolierteiles (17) an der Fassade (1) anliegen.

12. Aufhängevorrichtung nach Anspruch 10 oder 11,
**dadurch gekennzeichnet, dass** die Träger (2) an der von der Fassade (1) abgewandten Seite der Wärmedämmung/isolierung (4) liegen, die vorteilhaft von Distanzhülsen (29) durchsetzt ist, durch welche Verankerungsteile (30) ragen, mit denen die Träger (2) an der Fassade (1) befestigbar sind.

13. Aufhängevorrichtung nach einem der Ansprüche 1 bis 12,
**dadurch gekennzeichnet, dass** die Einhängeschiene (3) einen abgewinkelten Rand (11) zum Einhängen der Drahtgitterkörbe aufweist.

14. Aufhängevorrichtung nach einem der Ansprüche 1 bis 13,
**dadurch gekennzeichnet, dass** die Träger (2) im Rastermaß angeordnet sind, und dass die Länge der Einhängeschiene (3) größer ist als das Rastermaß der Träger (2).

15. Aufhängevorrichtung nach einem der Ansprüche 1 bis 14,
**dadurch gekennzeichnet, dass** das Kupplungsstück (18) formschlüssig mit den Einhängeschienen (3) verbunden ist.

16. Aufhängevorrichtung nach einem der Ansprüche 1 bis 14,
**dadurch gekennzeichnet, dass** das Kupplungsstück (19) kraftschlüssig mit den Einhängeschienen (3) verbunden ist.

## Claims

1. Support for hanging a façade covering with metal wire baskets as a sheating element, the suspension device comprises hang-on rails (3), into which the metal wire baskets can be hung on,
**characterised in that** the suspension device comprises beams (2), upright extending connectable with the façade (1), while the hang-on rail (3) is fixable at the upright extending beams (2) and extending between them, that the hang-on rail (3) comprises a stiffening rim (12), formed by an angled longitudinal rim, that hang-on rails (3), aligned to one another, are interconnected by at least one coupling part (18) and that the connection by the coupling part (18) is situated between neighbouring beams (2).

2. Support for hanging according to claim 1,
**characterised in that** the beams (2) are suspendedly mounted to the façade (1).

3. Support for hanging according to claim 1 or 2,
**characterised in that** the beams (2) are secured to the façade (1) against tilting.

4. Support for hanging according to one of the claims 1 to 3,
**characterised in that** the beams (2) are profiled parts.

5. Support for hanging according to one of the claims 1 to 4,
**characterised in that** the beams (2) comprise at least one fastening part (6) for the hang-on rail (3), the fastening part includes advantageously bores (16).

6. Support for hanging according to claim 5,
**characterised in that** the fastening part (6) comprises hang-on openings (10) for the hang-on rail (3), which advantageously comprises hang-on parts (14), which are tongues being bent out of the hang-on rail (3).

7. Support for hanging according to claim 6,
**characterised in that** the hang-on parts (14) engage in behind the lower rim (15) of the hang-on opening (10).

8. Support for hanging according to claim 6 or 7,
**characterised in that** the hang-on parts (14) engages with their free end into a securing piece (32) of the beam (2), which is advantageously a bracket being bent out of the beam (2).

9. Support for hanging according to one of the claims 1 to 8,
**characterised in that** the beam (2) is fixed adjacent in contact with the façade (1).

10. Support for hanging according to one of the claims 1 to 9,
**characterised in that** the zone between the hang-on rail (3) and the façade (1) is filled up at least partially with a thermal insulation/insulation (4).

11. Support for hanging according to one of the claims 1 to 10,
**characterised in that** the beams (2) abut to the façade (1) by means of at least one intermediate insulation piece (17).

12. Support for hanging according to claim 10 or 11,
**characterised in that** the beams (2) are positioned at the side opposite to the façade (1) of the thermal insulation/insulation (4), which advantageously is penetrated by distance sleeves (29), through which project anchore parts (30), by which the beams (2) are fixable to the façade (1).

13. Support for hanging according to one of the claims 1 to 12,
**characterised in that** the hang-on rail (3) comprises an angled rim (11) for hanging on the metal wire baskets.

14. Support for hanging according to one of the claims 1 to 13,
**characterised in that** the beams (2) are disposed in grid dimension and that the length of the hang-on rail (3) is greater than the grid dimension of the beams (2).

15. Support for hanging according to one of the claims 1 to 14,
**characterised in that** the coupling part (18) is connected in form-fitting manner to the hang-on rails (3).

16. Support for hanging according to one of the claims 1 to 14,
**characterised in that** the coupling part (19) is frictionally secured to the hang-on rails (3).

## Revendications

1. Support permettant de suspendre un revêtement de façade avec paniers en fils métalliques comme éléments de revêtement, le support permettant de suspendre comprend des rails d'accrochage (3), dans lesquels les paniers en fils métalliques peuvent être accrochés,
**caractérisé en ce que** le support permettant de suspendre comprend des porteurs(2) lesquels peuvent être connectés en position verticale avec la façade (1), le rail d'accrochage (3) pouvant être fixé dans les porteurs (2) en position verticale et s'étend entre eux, et que le rail d'accrochage (3) comprend un bord de renforcement (12), formé par un bord longitudinal incliné, et que des rails d'accrochage (3), alignés l'un à l'autre, sont reliés entre eux par au moins une pièce d'accouplement (18) et que la jonction par la pièce d'accouplement (18) est située entre des porteurs (2) avoisinants.

2. Support permettant de suspendre selon revendication 1,
**caractérisé en ce que** les porteurs (2) sont fixés par suspension dans la façade (1).

3. Support permettant de suspendre selon revendication 1 ou 2,
**caractérisé en ce que** les porteurs (2) sont fixé à la façade (1) contre le basculement.

4. Support permettant de suspendre selon quelqu'une des revendications 1 à 3,
**caractérisé en ce que** les porteurs (2) sont des pièces profilées.

5. Support permettant de suspendre selon quelqu'une des revendications 1 à 4,
**caractérisé en ce que** les porteurs (2) comprennent pour les rails d'accrochage (3) au moins une pièce de fixation (6), comprenant avantageusement des perçages (16).

6. Support permettant de suspendre selon revendication 5,
**caractérisé en ce que** la pièce de fixation (6) comprend des ouvertures d'accrochage (10) pour le rail d'accrochage (3), lequel comprend avantageusement des pièces d'accrochage (14),qui sont des langues, recourbé l'extérieur du rail d'accrochage (3).

7. Support permettant de suspendre selon revendication 6,
**caractérisé en ce que** les pièces d'accrochage (14) enclenchent le bord inférieur (15) de l'ouverture d'accrochage (10).

8. Support permettant de suspendre selon revendication 6 ou 7,
**caractérisé en ce que** les pièces d'accrochage (14) s'engagent avec leur extrémité libre dans une pièce de sécurité (32) du porteur (2), étant avantageusement un étrier, plié hors du porteur (2).

9. Support permettant de suspendre selon quelqu'une des revendications 1 à 8,
**caractérisé en ce que** le porteur (2) est fixé en contact avec la façade (1).

10. Support permettant de suspendre selon quelqu'une des revendications 1 à 9,
**caractérisé en ce que** l'espace entre le rail d'accrochage (3) et la façade (1) est rempli au moins partiellement par une isolation thermique/isolation (4).

11. Support permettant de suspendre selon quelqu'une des revendications 1 à 10,
**caractérisé en ce que** les porteurs (2) sont en contact avec la façade (1) par une couche intermédiaire d'au moins un élément isolant (17).

12. Support permettant de suspendre selon revendication 10 ou 11,
**caractérisé en ce que** les porteurs (2) sont disposés du côté de l'isolation thermique/isolation (4) qui est opposé à la façade (1), l'isolation étant avantageusement pénétrée par des douilles d'écartement (29), par lesquelles se projettent des pièces d'encrage (30), par lesquelles les porteurs (2) peuvent être fixés dans la façade (1).

13. Support permettant de suspendre selon quelqu'une des revendications 1 à 12,
**caractérisé en ce que** le rail d'accrochage (3) comprend un bord incliné (11) pour accrocher les paniers en fils métalliques.

14. Support permettant de suspendre selon quelqu'une des revendications 1 à 13,
**caractérisé en ce que** les porteurs (2) sont disposés en dimension modulaire et que la longueur du rail d'accrochage (3) est plus grande que la dimension modulaire des porteurs (2).

15. Support permettant de suspendre selon quelqu'une des revendications 1 à 14,
**caractérisé en ce que** la pièce d'accouplement (18) est commandé mécaniquement avec les rails d'accrochage (3).

16. Support permettant de suspendre selon quelqu'une des revendications 1 à 14,
**caractérisé en ce que** la pièce d'accouplement (19) est connectée par effet de force avec les rails d'accrochage (3).
